# EUROPÄISCHE PATENTSCHRIFT

(11) **EP 0 090 078 B1**
(45) Veröffentlichungstag und Bekanntmachung des Hinweises auf die Patenterteilung: **28.01.1987**
(21) Anmeldenummer: 82110512.9
(22) Anmeldetag: 15.11.1982
(51) Int. Cl.: F02D 1/12

(54) **Regeleinrichtung für einen Dieselmotor**
Control device for a diesel engine
Dispositif de régulation pour un moteur diesel

(30) Priorität: 25.03.1982 DE 3210903
(43) Veröffentlichungstag der Anmeldung: 05.10.1983
(73) Patentinhaber: Klöckner-Humboldt-Deutz Aktiengesellschaft, 51149 Köln (DE)
(72) Erfinder: Nolte, Albert, D-5000 Köln 30 (DE); Wallenfang, Gerd, D-5000 Köln 90 (DE)

## Beschreibung

Die Erfindung bezieht sich auf eine Regeleinrichtung, der im Oberbegriff des ersten Anspruchs angegebenen Art.

Eine derartige Vorrichtung ist aus der DE-A-2 650 247 bekannt. Sie dient dazu, den Regelstangenanschlag in Abhängigkeit von verschiedenen Betriebsparametern, die laufend erfasst und ausgewertet werden anhand von vorgegebenen Werten, zu verstellen, um dadurch jeweils die optimale Leistung der Brennkraftmaschine zur Verfügung zu haben, ohne sie jedoch zu überlasten oder zu gefährden. Dadurch kann einerseits die Lebensdauer der Brennkraftmaschine erhöhtwerden und andererseits ist die bisher übliche Blokkierung des Regelstangenanschlages auf einen festen Wert- unabhängig vom Einsatzgebiet und -art der Brennkraftmaschine - nunmehr überflüssig.

Der Nachteil der in der DE-A-2 650 247 beschriebenen Vorrichtung besteht jedoch darin, dass zur Steuerung des Druckmittels viele Steuerelemente, z.B. Speicher, mehrere elektromagnetisch arbeitende Wegeventile, vorgesehen werden müssen. Alle diese Elemente weisen Fehlerquellen wie Hysterese, Lagefehler an den Steuerkanten etc. auf, die sich zu einem Gesamtfehler der Anlage summieren, wodurch ein exaktes Arbeiten der Regeleinrichtung nicht gewährleistet ist.

Aufgabe der vorliegenden Erfindung ist es, die gattungsgemässe Regeleinrichtung derart zu verbessern, dass sie exakt arbeitet.

Diese Aufgabe wird erfindungsgemäss durch die kennzeichnenden Merkmale des ersten Anspruchs gelöst. Der Vorteil dieser Anordnung besteht darin, dass die Verstellung des Regelstangenanschlages durch Absteuern des Druckmittels und nicht wie bisher bekannt durch Zusteuern des Druckmittels erfolgt. Dadurch ist es möglich, das Druckmittel mit unterschiedlichen Drücken zuführen zu lassen, da durch das Absteuern die Druckänderungen aufgefangen werden können. Somit entfallen die bisher notwendigen Druckspeicher und übrigen Steuerelemente, wodurch in dem System weniger Fehlerquellen vorhanden sind.

Die abhängigen Patentansprüche beschreiben vorteilhafte Ausführungen des Magnetventils. Durch den Aufbau dieses Magnetventils kann auf weitere Zusatzsteuerelemente verzichtet werden. Das beschriebene Magnetventil arbeitet nahezu vollständig proportional. Es weist nur eine minimale Hysterese auf, die auf die Arbeitsgenauigkeit praktisch keinen Einfluss hat. Das Magnetventil zeichnet sich durch geringste Hubbewegungen aus, die zum Verstellen des Regelstangenanschlages ausreichen. Hierbei wird einzig und allein ein Gleichgewicht zwischen dem Druckmittel und der Magnetkraft, die wiederum abhängig ist von der Feldstärke, erzielt. Da eine Feder innerhalb des Magnetventils nicht vorgesehen ist, braucht ihre Kraft auch nicht überwunden zu werden, so dass sowohl geringste Drücke im Druckmittel als auch geringe elektrische Ströme zum einwandfreien Arbeiten ausreichen.

Erfindungsgemäss wird als Druckmittel Ladeluft verwendet. Hierbei ist es allerdings erforderlich, eine Festwertdrossel in Strömungsrichtung des Druckmittels vor dem Stellglied vorzusehen, um eine stabile Steuerstrecke zu erhalten. Hierdurch ist es möglich, den Ladedruck an dem Magnetventil einfach in die Umgebung abzusteuern, so dass Rücklaufleitungen etc. entfallen.

Bei der vorhin beschriebenen Anordnung nach der Erfindung kann dann als Stellglied ein bekannter ladedruckabhängiger Vollastanschlag, wie er handelsüblich ist zum Abgleich des Regelstangenanschlages vom Ladedruck, verwendet werden. Hierbei behält er seine ursprüngliche Aufgabe bei, da der Ladedruck als weiterer Betriebsparameter in die Steuerung des Regelstangenanschlages mit einbezogen werden kann.

Im folgenden wird die Erfindung anhand ausgewählter Beispiele näher erläutert. Es stellen dar:
Fig. 1 schematisch die Regeleinrichtung;
Fig. 2 eine graphische Darstellung des mit der Erfindung regelbaren Regelstangenbereichs;
Fig. 3 einen Querschnitt durch das Magnetventil;
Fig. 4 ein alternatives Ausführungsbeispiel des Magnetventils.

In Fig. 1 sind schematisch die zum Verständnis der Erfindung notwendigen Elemente dargestellt. An einem nicht dargestellten Lader eines Abgasturboladers führt eine Leitung 1 über eine Festwertdrossel 2 zu einem Stellglied 3, welches an der Einspritzpumpe 4 (nur angedeutet) der nicht gezeigten Brennkraftmaschine befestigt ist. Das Stellglied 3 ist als handelsüblicher ladedruckabhängiger Vollastanschlag aufgebaut und funktionsmässig mit dem Regelstangenanschlag verbunden. Die Leitung 1 führt von dem Stellglied 3 zu dem Magnetventil 5, welches den in dem Stellglied 3 herrschenden Druck durch Absteuern in die Umgebung regelt.

Das Magnetventil 5 ist elektrisch mit einem Regler 6 verbunden, der verschiedene Betriebsparameter wie kritische Bauteiltemperaturen, Drehzahl etc., über geeignete Geber erfasst und anhand vorgegebener Werte vergleicht. Über den Regler 6 wird das Magnetventil derart gesteuert, dass der Regelstangenanschlag immer die gerade zulässige höchstmögliche Einspritzmenge freigibt. Hierdurch ist es möglich, z.B. in Lastkraftwagen eingebaute Brennkraftmaschinen, die im sog. «stop and go»-Betrieb eingesetzt und somit nur mit relativ niedriger Last betrieben werden, auf eine höhere Leistung einzustellen. Bei längerer und höherer Belastung wird dann über den Regler 6 und das Magnetventil 5 das Stellglied 3 derart gesteuert, dass der Regelstangenanschlag in Richtung kleinerer maximaler Einspritzmenge verstellt wird.

In Fig. 2 ist ein Diagramm, Regelstangenweg über Einspritzpumpendrehzahl, dargestellt, in das der maximale Regelstangenweg eingezeichnet ist. Der Kurvenverlauf A, B, C, D, E wird erreicht, wenn die Brennkraftmaschine ohne Stellglied 3 betrieben wird. Der Kurvenverlauf A, F, C, D, E wird erzielt, wenn die aufgeladene Brennkraftmaschine mit einem handelsüblichen ladedruckabhängigen Vollastanschlag ausgerüstet ist. Bei aufgeladenen Brennkraftmaschinen ist nämlich die Vollastmenge des einzuspritzenden Kraftstoffs auf den Ladedruck abgestimmt. Im unteren Drehzahlbereich ist der Ladedruck aber niedriger und damit auch das Gewicht der Luftfüllung in den Motorzylindern geringer. Im entsprechenden Verhältnis muss deshalb auch die Vollastmenge dem verminderten Luftgewicht angepasst werden. Diese Aufgabe erfüllt der ladedruckabhängige Vollastanschlag, indem er die Vollastfördermenge im unteren Drehzahlbereich von einem bestimmten wählbaren Ladedruck an vermindert.

Durch die Erfindung kann zusätzlich in dem Bereich F, G, H, I jeder beliebige Kurvenverlauf, z. B. der strich-punktierte, erzielt werden. Die Funktion des Stellglieds 3 gleichzeitig als ladedruckabhängiger Vollastanschlag bleibt hiervon unberührt.

In Fig. 3 ist das Magnetventil 5 in einer bevorzugten Ausführungsform näher dargestellt. Es besteht aus dem Anschlussflansch 7, in das die Leitung 1 bei 8 mündet und aus dem bei 9 eine Auslassleitung - bei Ladeluft als Druckmittel - zu einer geeigneten Stelle in die Umgebung abzweigt. Auf dem Anschlussflansch 7 ist das Gehäuse 10 des eigentlichen Magnetventils 5 über Dichtmittel 11 befestigt. In dem Gehäuse 10 befindet sich die Spule 12 und darin der Anker 13. Zwischen dem Anker 13 und dem Flansch 7 ist ein Kreiszylinder 14 angeordnet, der über einen Flansch 15 mit umlaufendem Dreiecksrand 16 unter Zwischenschaltung eines weiteren Dichtmittels 17 zwischen den Flansch 7 und das Gehäuse 10 eingepresst ist. Der Kreiszylinder 14 weist eine zentrale Bohrung 18 auf, die das Druckmittel aus dem Flansch 7 zu der dem Kreiszylinder 14 zugewandten Stirnseite 13.1 des Ankers 13 führt. Die Ankerstirnseite 13.1 weist einen ebenen Absatz 13.2 auf, der die Bohrung 18 über eine Dichtscheibe 19 verschliesst. Auf dem Umfang des Kreiszylinders 14 ist eine Längsnut 20 vorgesehen, über die das Druckmittel in dem Flansch 7 zu der Auslassleitung bei 9 strömen kann.

Im Betrieb des Magnetventils 5 wirkt auf den Absatz 13.2 der Druck des Druckmittels. Je nach Stärke des anliegenden Magnetfeldes wird der Anker 13 entweder überhaupt nicht oder mehr oder weniger durch das Druckmittel angehoben. Dadurch bilden sich ggfs. zwischen dem Absatz 13.2 und der Dichtscheibe 19 Abströmquerschnitte. Dadurch sinkt der Druck in der Leitung 1 und damit im Stellglied 3, so dass der Regelstangenanschlag verstellt wird. Die Regeleinrichtung ist derart ausgelegt, dass sich bei Stromausfall der Regelstangenanschlag auf die Leerlaufeinspritzmenge einstellt.

Fig. 4 zeigt in einer Schnittdarstellung einen Ausschnitt eines alternativen Ausführungsbeispiels des Magnetventils. Hier sind eine Ankerstirnseite 13.1 und eine Stirnseite des Kreiszylinders 14 mit einem abgeschrägten Ausschnitt 13.3, 14.1 versehen, so dass die wirksame Druckfläche gegenüber dem Ausführungsbeispiel nach Fig. 3 vergrössert ist. Hierdurch werden Druckschwankungen an der Ankerstirnseite 13.1 während des Betriebes reduziert. Ansonsten gelten die beschriebenen Vorteile und Funktionen des erfindungsgemässen Magnetventils nach Fig. 3 in analoger Weise.

## Patentansprüche

1. Regeleinrichtung für eine aufgeladene Dieselbrennkraftmaschine mit einem Lader und einer Einspritzpumpe, die einen in Abhängigkeit des Druckes eines Druckmittels über ein Stellglied (3) verstellbaren Regelstangenanschlag aufweist, wobei das Druckmittel einem mit einem Ventilglied versehenen elektrischen Magnetventil (5) und dem Stellglied (3) zugeführt ist, und mit einer elektrischen Steuereinrichtung (6), die über Geber die Betriebsparameter der Brennkraftmaschine erfasst und einen elektrischen Sollwert bildet, der dem elektrischen Magnetventil (5) zur Verstellung des Regelstangenanschlags zugeführt ist, dadurch gekennzeichnet, dass als Druckmittel vom Lader verdichtete Verbrennungsluft vorgesehen ist, dass die verdichtete Verbrennungsluft bei der Zuführung zuerst dem Stellglied (3) und danach dem elektrischen Magnetventil (5) zuführbar ist, dass eine Festwertdrossel (2) in Strömungsrichtung der verdichteten Verbrennungsluft vor dem Stellglied (3) vorgesehen ist, und dass der Druck der verdichteten Verbrennungsluft am Stellglied (3) ausschliesslich infolge Absteuerung von verdichteter Verbrennungsluft durch das Magnetventil (5) eingestellt ist, wobei dieser Druck von dem elektrischen Magnetventil (5) durch Regelung eines definierten Abströmquerschnittes in Abhängigkeit eines Kräftegleichgewichtes an dem Ventilglied zwischen einerseits der Kraft aus dem Druck der Druck der verdichteten Verbrennungsluft und andererseits der Kraft aus dem Magnetfeld des elektrischen Magnetventils (5) selbsttätig eingestellt ist und wobei von der Steuereinrichtung die Grösse des Magnetfeldes als Sollwert für den Regelstangenanschlag vorgegeben ist.

2. Regeleinrichtung nach Anspruch 1, dadurch gekennzeichnet, dass in dem elektrischen Magnetventil (5) innerhalb des Magnetfeldes als Ventilglied ein kolbenartig ausgebildeter Anker (13) vorgesehen ist und dass der Anker (13) auf der einen Stirnseite von dem Druckmittel direkt beaufschlagt ist, wobei der Anker (13) durch seine axiale Verschiebestellung die Grösse des Abströmquerschnittes festlegt.

3. Regeleinrichtung nach Anspruch 2, dadurch gekennzeichnet, dass der Abströmquerschnitt zwischen einer ringförmigen Dichtungsscheibe (19), einem an der entsprechenden Ankerstirnseite (13.1) vorgesehenen ebenen ringförmigen Absatz (13.2) gebildet wird, wobei der Durchmesser des Absatzes (13.2) grösser als der Öffnungsdurchmesser in der Dichtungsscheibe (19) ist.

4. Regeleinrichtung nach einem der Ansprüche 2 oder 3, dadurch gekennzeichnet, dass eine Ankerstirnseite (13.1) und eine Stirnseite eines Kreiszylinders (14) einen abgeschrägten Ausschnitt (13.3, 14.1) aufweisen und der Abströmquerschnitt zwischen der Dichtfläche der Ankerstirnseite (13.1) und des Kreiszylinders (14) vorgesehen ist.

5. Regeleinrichtung nach einem der Ansprüche 3 oder 4, dadurch gekennzeichnet, dass die Dichtungsscheibe (19) auf einer Stirnseite eines Kreiszylinders (14) vorgesehen ist, dass der Kreiszylinder (14) auf der anderen Stirnseite einen Flansch (15) aufweist, der mit einem spitz zulaufenden, umlaufenden Rand (16) versehen ist, über dessen Spitze der Kreiszylinder (14) gegen das Gehäuse (10) des elektrischen Magnetventils (5) von dem Druckmittelzuführflansch (7) gepresst wird, und dass der Kreiszylinder (14) eine konzentrische Bohrung (18) zum Zuführen und auf seinem Aussenumfang eine Längsnut (20) zum Abführen des abgesteuerten Druckmittels aufweist.

6. Regeleinrichtung nach einem der Ansprüche 1 bis 5, dadurch gekennzeichnet, dass die Druckmittelzu- und -abführquerschnitte im elektrischen Magnetventil (5) wesentlich kleiner als die Leitungsquerschnitte der Druckmittelverbindungsleitungen sind.

7. Regeleinrichtung nach einem der Ansprüche 1 bis 6, dadurch gekennzeichnet, dass als Stellglied (3) ein an sich bekannter ladedruckabhängiger Vollastanschlag verwendbar ist.

## Claims

1. A regulator device for a supercharged compression-ignition Diesel engine with a supercharger and an injection pump, comprising a regulator rod stop adjustable through a setting member (3) in dependence upon the pressure of a pressure medium, the pressure medium being fed to an electric solenoid valve (5) provided with a valve member and to the setting member (3), and an electric control device (6) which, through detectors, detects the working parameters of the compression-ignition engine and forms, an electric ideal value which is fed to the electric solenoid valve (5) for the adjustment of the regulator rod stop, characterised in that, as a pressure medium, combustion air compressed by a supercharger is provided, that the compressed combustion air, on being fed, is feedable first to the setting member (3) and then to the electric solenoid valve (5), that a fixed-value throttle (2) is arranged before the setting member (3) in the direction of flow of the compressed combustion air, and that the pressure of the compressed combustion air is set on the setting member (3) exclusively as a result of the controlled release of compressed combustion air by the solenoid valve (5), this pressure being automatically set by the electric solenoid valve (5) by regulation of a defined outflow cross-section in dependence upon an equilibrium of forces on the valve member between, on the one part, the force from the pressure of the pressure of the compressed combustion air and, on the other part, the force from the magnetic field of the electric solenoid valve (5), with the control device pre-stating the magnitude of the magnetic field as an ideal value for the regulator rod stop.

2. A regulator device according to Claim 1, characterised in that an armature (13) of piston- like formation is provided in the electric solenoid valve (5) as a valve member within the magnetic field and that the armature (13) is subjected to the direct action of the pressure medium on one end, the armature (13) determining the size of the outflow cross-section by its axial displacement position.

3. A regulator device according to Claim 2, characterised in that the outflow cross-section is formed between an annular sealing washer (19) and a flat annular shoulder (13.2) provided on the corresponding armature end face (13.1), the diameter of the shoulder (13.2) being larger than the aperture diameter in the sealing washer (19).

4. A regulator device according to one of Claims 2 or 3, characterised in that one armature end face (13.1) and one end face of a circular cylinder (14) have a bevelled cut-out portion (13.3, 14.1), and the outflow cross-section is provided between the sealing faces of the armature end face (13.1) and of the circular cylinder (14).

5. A regulator device according to any one of claims 3 or 4, characterised in that the sealing washer (19) is provided on one end face of a circular cylinder (14), that the circular cylinder (14) has, on the other end face, a flange (15) which is provided with a pointedly converging surrounding edge (16) by means of the point of which the circular cylinder (14) is pressed against the housing (10) of the electric solenoid valve (5) by the pressure medium supply flange (7), and that the circular cylinder (14) has a concentric bore (18) for the supply of, and a longitudinal groove (20) on its external circumference for the removal of, the controlled-released pressure medium.

6. A regulator device according to any one of Claims 1 to 5, characterised in that the pressure medium supply and removal cross-sections in the electric solenoid valve (5) are substantially smaller than the conduit cross-sections of the pressure medium connection conduits.

7. A regulator device according to any one of claims 1 to 6, characterised in that a supercharge- pressure-dependentfull-load stop known per se is usable as the setting member (3).

## Revendications

1. Dispositif de régulation pour un moteur à combustion interne Diesel suralimenté, avec un compresseur et une pompe d'injection, dispositif comportant une butée de la tige de régulation réglable en fonction de la pression d'un fluide sous pression par l'intermédiaire d'un organe de réglage (3), le fluide sous pression étant amené à une soupape électromagnétique (5) munie d'un organe de soupape et à l'organe de réglage (3), et le dispositif comportant un moyen électrique de commande (6) qui par l'intermédiaire de capteurs détecte les paramètres de fonctionnement du moteur à combustion interne et forme une valeur électrique de consigne qui est appliquée à la soupape électromagnétique (5) pour le réglage de la butée de la tige de régulation, dispositif caractérisé en ce qu'il est prévu comme fluide sous pression l'air comburant comprimé par le compresseur, cet air comburant comprimé étant susceptible d'être amené tout d'abord à l'organe de réglage (3) et ensuite à la soupape électromagnétique (5), un étranglement de valeur fixe (2) étant prévu sur l'écoulement de l'air comburant comprimé en amont de l'organe de réglage (3), et la pression de l'air comburant comprimé sur l'organe de réglage (3) étant réglée exclusivement par commande en diminution de l'air comburant comprimé par la soupape électromagnétique (5), cette pression étant réglée automatiquement par la soupape électromagnétique (5) grâce à la régulation d'une section transversale définie d'évacuation en fonction d'un équilibre sur l'organe de soupape entre, d'une part, l'action exercée par la pression de l'air comburant comprimé, et d'autre part, l'action exercée par le champ magnétique de la soupape électromagnétique (5), et la grandeur du champ magnétique étant prédéfinie par le dispositif de commande comme valeur de consigne pour la butée de la tige de régulation.

2. Dispositif de régulation selon la revendication 1, caractérisé en ce qu'il est prévu comme organe de soupape dans la soupape électromagnétique (5), à l'intérieur du champ magnétique, une armature en forme de piston (13), et que cette armature (13) est directement sollicitée sur une de ses faces frontales par le fluide sous pression, cette armature (13) déterminant par sa position de déplacement axial, la grandeur de la section transversale d'évacuation.

3. Dispositif de régulation selon la revendication 2, caractérisé en ce que la section transversale d'évacuation est formée entre un disque d'étanchement annulaire (19), un épaulement annulaire en plan (13.2) prévu sur la face frontale correspondante de l'armature (13.1), le diamètre de cet épaulement (13.2) étant supérieur au diamètre de l'ouverture dans le disque d'étanchement (19).

4. Dispositif de régulation selon une des revendications 2 ou 3, caractérisé en ce qu'une face frontale (13.1) de l'armature et une face frontale d'un cylindre circulaire (14) comportent une partie biseautée (13.3, 14.1), la section transversale d'évacuation étant prévue entre la surface d'étanchement de la face frontale (13.1) de l'armature et la face frontale du cylindre circulaire (14).

5. Dispositif de régulation selon une des revendications 3 ou 4, caractérisé en ce que le disque d'étanchement (19) est prévu sur une face frontale d'un cylindre circulaire (14), ce cylindre circulaire (14) comportant sur son autre face frontale une bride (15) munie d'un bord périphérique (16) se terminant en pointe, et le cylindre circulaire (14) étant pressé par l'intermédiaire de cette pointe contre le boîtier (10) de la soupape électromagnétique (5) par la bride (7) d'amenée du fluide sous pression, et le cylindre circulaire (14) comportant un perçage concentrique (18) pour amener le fluide sous pression et comportant sur sa périphérie externe, une gorge longitudinale (20) pour évacuer le fluide sous pression.

6. Dispositif de régulation selon une des revendications 1 à 5, caractérisé en ce que les sections transversales d'amenée et d'évacuation du fluide sous pression dans la soupape électromagnétique (5) sont notablement plus petites que les sections transversales des canalisations de liaison pour le fluide sous pression.

7. Dispositif de régulation selon une des revendications 1 à 6, caractérisé en ce qu'une butée de pleine charge dépendant de la pression de charge, et en soi connue, est susceptible d'être utilisée comme organe de réglage (3).
